# EUROPÄISCHE PATENTSCHRIFT

(11) **EP 1 126 954 B1**
(45) Veröffentlichungstag und Bekanntmachung des Hinweises auf die Patenterteilung: **02.01.2003**
(21) Anmeldenummer: 99968332.9
(22) Anmeldetag: 28.10.1999
(51) Int. Cl.: B25D 1/00

(54) **SPRÜHDOSE**
ATOMIZER
BOITE POUR PULVERISATION

(30) Priorität: 02.11.1998 DE 29819515 U
(43) Veröffentlichungstag der Anmeldung: 29.08.2001
(73) Patentinhaber: EWALD EUSCHER GmbH & Co., D-33611 Bielefeld (DE); COSTER TECNOLOGIE SPECIALI S.P.A., I-38050 Calceranica al Lago, Trento (IT)
(72) Erfinder: GRIEMLA, Horst, D-338603 Steinhagen (DE); GEIER, Adalberto, I-38050 Villazzano (IT)
(74) Vertreter: Specht, Peter, Dipl.-Phys.
(86) Internationale Anmeldenummer: EP9908201
(87) Internationale Veröffentlichungsnummer: WO00025987

(56) Entgegenhaltungen:
- FR-A- 2 372 090
- US-A- 4 124 134
- US-A- 4 473 161
- US-A- 5 234 137

## Beschreibung

Die vorliegende Erfindung betrifft eine Sprühdose gemäß dem Oberbegriff des Anspruchs 1.

Derartige Sprühdosen finden in vielen Anwendungsgebieten Verwendung.
Dabei können sie mit an Luft aushärtendem PU-Schaum, Farben oder anderen sprühfähigen Stoffen befüllt sein. Die Kappe bietet in jedem Fall einen Schutz des Ventiles sowohl vor Verschmutzung sowie vor mechanischer Beschädigung.

Es sind Sprühdosen bekannt (US 5 234 137), die durch Drehen eine Austrittsöffnung des Ventiles freigeben und nach Gebrauch durch Drehen dieser Austrittsöffnung wieder verschließen. In diesem Sinne werden vorzugsweise Sprühdosen verschlossen, die den genannten PU-Schaum beinhalten.

Nachteilig ist hierbei jedoch, daß die Kappen dieser Sprühdosen frei drehbar sind, so daß sie nicht mit Sicherheit in einer die Austrittsöffnung verdeckenden Stellung verharren. Vielmehr besteht die Gefahr, daß sie unbeabsichtigt verdreht werden und dabei die Austrittsöffnung freigelegt wird, wodurch der gewünschte Schutz nicht mehr gegeben ist.

Aber auch bei Sprühdosen mit anderem Inhalt besteht sehr häufig die Forderung, daß die Kappe positioniert bleiben soll, was bislang nicht möglich ist.
Der vorliegenden Erfindung liegt daher die Aufgabe zugrunde, eine Sprühdose der gattungsgemäßen Art so auszubilden, daß ihre Funktionsfähigkeit insgesamt verbessert wird.

Diese Aufgabe wird durch eine Sprühdose gelöst, die die Merkmale des Anspruchs 1 aufweist.

Durch diese konstruktive Ausgestaltung ist es nun möglich, die Kappe so weit arretiert zu halten, daß ein unbeabsichtigtes Verdrehen praktisch ausgeschlossen ist.

In einigen Anwendungsfällen besteht die Forderung, daß die Kappe in einer bestimmten Position verharrt, beispielsweise dann, wenn die Kappe die Basis für ein zusätzliches Bauteil bildet, das aufgesetzt ist, mit dem Ventil verbunden und gegenüber der Kappe verdrehbar ist.

Da in diesem Fall die Kappe sich nicht mitdrehen darf, bietet die Erfindung hierfür eine besonders einfache Lösung.

Nach einem Gedanken der Erfindung ist vorgesehen, daß die Unterkante des umlaufenden Kragens mit Zacken versehen ist, die sich in einem Steg eingraben, der an der Kappe angeformt ist und beim Aufsetzen auf den Ventilteller an der Unterkante des Kragens anliegt.

Da die Kappe üblicherweise aus Kunststoff besteht, während der Ventilteller aus Metall ist, graben sich die Spitzen der Zacken in das weichere Material der Kappe ein, so daß hierdurch eine ausreichende Verdrehsicherung der Kappe gewährleistet ist.

Ein weiterer Gedanke der Erfindung sieht vor, daß der Kragen außenseitig mit einer Vielzahl von abständig zueinander angeordneten, nach außen gestülpten Nocken versehen ist, die sich beim Aufstecken der Kappe in deren Seitenwandung eingraben und so gleichfalls in eine Verdrehsicherung bilden. Diese Art der Ausformung hat den Vorteil, daß die bereits lackierte Oberfläche nicht beschädigt wird. Überdies ist die Beanspruchung der Formwerkzeuge sehr gering.

Dabei können die Nocken länglich ausgebildet sein, und sich in Längsachsrichtung der Sprühdose erstrecken.

Auch eine Kombination von Zacken und Nocken ist denkbar. Ebenso eine Rändelung der Außenseite des Kragens.

Ferner kann vorgesehen sein, daß die dem Tellerdom zugewandte Innenseite des Kragens mit Nocken versehen ist, an denen ein Kappenteil anliegt.

Ein besonders fester Formschluß ergibt sich, wenn der Kragen außen- und innenseitig mit Nocken versehen ist.

Weitere vorteilhafte Ausgestaltungen der Erfindung sind in den Unteransprüchen gekennzeichnet.

Ausführungsbeispiele der Erfindung werden nachfolgend anhand der beigefügten Zeichnung beschrieben.

Die
- Figur 1: zeigt zwei Halbschnitte eines Teilausschnitts einer Sprühdose in einer Seitenansicht.

In der Figur ist ein Ventilteller 1 einer erfindungsgemäßen Sprühdose gezeigt, der einen umlaufenden Kragen 2 aufweist, auf dem eine Kappe 3 aufgesetzt ist.

Diese stützt sich mit ihrer Wandung an der Außenseite des Kragens 2 ab, wobei die Kappe 3 an ihrer freien Kante einen Auflagesteg 6 aufweist, der sich an der Unterkante des Kragens 2 abstützt.

Bei dem im linken Halbschnitt gezeigten Ausführungsbeispiel ist die Unterkante des Kragens 2 mit sich über den gesamten Umfang erstreckenden Zacken 5 versehen, die sich aufgrund der unterschiedlichen Härten des aus Metall bestehenden Kragens 2 und der aus Kunststoff gebildeten Kappe 3 in den Auflagesteg 6 eingraben.

Der rechtseitige Halbschnitt zeigt eine Ausbildung des Kragens 2, bei der umlaufend Nocken 4 ausgeprägt sind, die sich nach außen hin zur Wandung der Kappe 3 erstrekken.

Dabei sind die Nocken 4 stegartig ausgebildet und in Mittenachsrichtung des Ventiltellers verlaufend.

Im gezeigten Ausführungsbeispiel beginnen die Nocken 4 mit Ihrem Verlauf direkt an der Unterkante des Kragens, so daß in diesem Bereich eine gewisse scharfkantige Ausbildung entsteht, durch die eine besonders innige Verzahnung der Nocken 4 mit der aufgesetzten Kappe 3 erreicht wird.
Anstelle der gezeigten Ausführung der Nocken 4 sind selbstverständlich auch andere geeignete Ausformungen denkbar, beispielsweise in Form von ausgestülpten Löchern, die umlaufend einen kleinen, scharfkantigen Kragen aufweisen, der sich gleichfalls in das elastische Material der Kappe 3 eingräbt.

## Patentansprüche

1. Sprühdose mit einem ein Ventil aufweisenden Ventilteller (1), der einen Ventildom sowie einen konzentrisch dazu umlaufenden Kragen (2) aufweist, und einer das Ventil abdeckenden Kappe (3), die den Kragen übergreift und gegen ein axiales Verschieben gesichert ist, **dadurch gekennzeichnet, daß** die Kappe (3) durch Formschluß verdrehgesichert auf den Kragen (2) gehalten ist.

2. Sprühdose nach Anspruch 1, **dadurch gekennzeichnet, daß** der Kragen (2) und die Kappe (3) miteinander korrespondierende Rastmittel aufweisen.

3. Sprühdose nach Anspruch 2, **dadurch gekennzeichnet, daß** an der Unterkante des Kragens (2) über den Umfang verteilte Zacken (5) vorgesehen sind, die sich in einem Auflagesteg (6) der Kappe (3) eingraben, der sich an der Unterkante des Kragens (2) abstützt.

4. Sprühdose nach Anspruch 2, **dadurch gekennzeichnet, daß** an der Außenseite des Kragens (2) Nocken (4) vorgesehen sind, die nach außen hin gerichtet vorstehen und die sich in die Wandung der Kappe (3) eindrücken.

5. Sprühdose nach Anspruch 4, **dadurch gekennzeichnet, daß** die Nocken (4) sich in Achsrichtung des Ventiltellers (1) erstrecken.

6. Sprühdose nach Anspruch 5, **dadurch gekennzeichnet, daß** die Nocken (4) sich von der Unterkante des Kragens (2) ausgehend erstrecken.

7. Sprühdose nach einem oder mehreren der Ansprüche 1 bis 6, **dadurch gekennzeichnet, daß** der Kragen (2) außenseitig mit einer Rändelung versehen ist.

8. Sprühdose nach einem oder mehreren der Ansprüche 1 bis 7, **dadurch gekennzeichnet, daß** der Kragen (2) auf seiner dem Tellerdom zugewandten Innenseite mit Nocken versehen ist.

## Claims

1. Spray can with a valve plate (1) comprising a valve and having a valve dome and a collar (2) concentrically encircling thereat, and a cap (3) which covers the valve and engages over the collar and which is secured against an axial displacement, **characterised in that** the cap (3) is retained by mechanically positive connection on the collar (2) to be secured against rotation.

2. Spray can according to claim 1, **characterised in that** the collar (2) and the cap (3) have detent means corresponding with one another.

3. Spray can according to claim 2, **characterised in that** teeth (5) distributed over the circumference at the lower edge of the collar (2) are provided and dig into a support web (6) of the cap (3), which is supported at the lower edge of the collar (2).

4. Spray can according to claim 2, **characterised in that** dogs (4) are provided at the outer side of the collar (2), the dogs protruding outwardly in direction and pressing into the wall of the cap (3).

5. Spray can according to claim 4, **characterised in that** the dogs (4) extend in the axial direction of the valve plate (1).

6. Spray can according to claim 5, **characterised in that** the dogs (4) extend out from the lower edge of the collar (2).

7. Spray can according to one or more of claims 1 to 6, **characterised in that** the collar (2) is provided at the outer side with a knurling.

8. Spray can according to one or more of claims 1 to 7, **characterised in that** the collar (2) is provided with dogs on its inner side facing the plate dome.

## Revendications

1. Pulvérisateur comportant un disque de soupape (1) avec une soupape, qui comprend une cloche de soupape ainsi qu'une collerette (2) s'étendant concentriquement à celle-ci, et comportant un capuchon (3) qui recouvre la soupape, passe sur la collerette et est bloqué contre un coulissement axial, **caractérisé en ce que** le capuchon (3) est maintenu bloqué en rotation sur la collerette (2), par complémentarité de formes.

2. Pulvérisateur selon la revendication 1, **caractérisé en ce que** la collerette (2) et le capuchon (3) comportent des moyens d'accrochage correspondant les uns aux autres.

3. Pulvérisateur selon la revendication 2, **caractérisé en ce que** sur le bord inférieur de la collerette (2) sont prévues des dents (5) réparties sur le pourtour, qui s'enfoncent dans une nervure de support (6) du capuchon (3), laquelle prend appui contre le bord inférieur de la collerette (2).

4. Pulvérisateur selon la revendication 2, **caractérisé en ce que** sur le côté extérieur de la collerette (2) sont prévues des cames (4) qui font saillie vers l'extérieur et qui s'enfoncent dans la paroi du capuchon (3).

5. Pulvérisateur selon la revendication 4, **caractérisé en ce que** les cames (4) s'étendent dans la direction axiale du disque de soupape (1).

6. Pulvérisateur selon la revendication 5, **caractérisé en ce que** les cames (4) s'étendent à partir du bord inférieur de la collerette (2).

7. Pulvérisateur selon l'une ou plusieurs des revendications 1 à 6, **caractérisé en ce que** la collerette (2) est pourvue sur son côté extérieur d'un moletage.

8. Pulvérisateur selon l'une ou plusieurs des revendications 1 à 7, **caractérisé en ce que** la collerette (2) est pourvue de cames sur son côté intérieur tourné vers la cloche du disque.
